# EUROPÄISCHE PATENTSCHRIFT

(11) **EP 0 410 136 B1**
(45) Veröffentlichungstag und Bekanntmachung des Hinweises auf die Patenterteilung: **10.05.1995**
(21) Anmeldenummer: 90111699.6
(22) Anmeldetag: 20.06.1990
(51) Int. Cl.: A43B 5/04

(54) **Skischuh**
Ski boot
Chaussure de ski

(30) Priorität: 23.06.1989 DE 8907696 U
(43) Veröffentlichungstag der Anmeldung: 30.01.1991
(73) Patentinhaber: TÜV PRODUCT SERVICE GMBH, 80339 München (DE)
(72) Erfinder: Schaff, Peter, Dr., D-8 München 22 (DE)
(74) Vertreter: Grünecker, Kinkeldey, Stockmair & Schwanhäusser Anwaltssozietät

(56) Entgegenhaltungen:
- EP-A- 213 520
- EP-A- 240 967
- EP-A- 0 232 218
- AT-A- 368 846
- AT-A- 370 295
- CH-A- 652 575
- DE-A- 1 963 342
- DE-A- 2 057 094

## Beschreibung

Die Erfindung bezieht sich auf einen Skischuh mit den Merkmalen des Oberbegriffes des Anspruchs 1.

Aus der DE-OS 19 63 342 ist ein gattungsgemäßer Skischuh bekannt. An einer den Fuß aufnehmenden Grundschale ist eine nach vorne abschwenkbare und eine nach hinten abschwenkbare Klappe gelagert. An der Grundschale sind weiterhin im wesentlichen vertikal nach oben abstehende Stege ausgebildet, an denen die Klappen in Schließstellung anliegen. Um die Klappen in Schließstellung zu halten ist ein Verschluß vorgesehen, der als umlaufendes Band mit einer am Vorderende des Skischuhs angeordneten Schnalle ausgebildet ist. Das Band ist entweder selbst elastisch oder trägt ein elastisches Zwischenglied. Die vordere Klappe und die rückseitige Klappe können sowohl zusammen nach vorne als auch nach hinten nachgeben. Dabei schieben sich die Klappen unter auftreten von Reibung auf entsprechende Auflaufflächen der Stege auf, so daß das Nachgeben abgebremst wird. Weiterhin bilden die Stege zugleich einen Anschlag für die Klappen, die deren Schwenkbereich begrenzen. Die Schnalle kann mit einer üblichen Sicherheitseinrichtung versehen sein, die ein Aufspringen bei Überlastung bewirkt.

Bei einem weiteren bekannten Skischuh nach DE-OS 20 57 094 ist eine Vorrichtung zur Begrenzung des Schwenkbereichs eines gegenüber einem Unterschaft schwenkbaren Oberschaft mit einem Verbindungsglied zwischen den beiden Schäften offenbart. Das Verbindungsglied ist heckseitig angeordnet und gleitbeweglich gelagert. Es steht mit zwei übereinander angeordneten Druckfedern in zweiseitig wirksamer kraftschlüssiger Verbindung. Beim Vorwärts- bzw. beim Rückwärtsschwenken des Oberschaftes werden aus der Ruhelage in beide Richtungen wachsende Federkräfte erzeugt, wobei gleichzeitig zur Begrenzung des Schwenkbereichs Anschläge für das Verbindungsglied in der Vorrichtung angeordnet sind.

Ausgehend vom nächstliegenden Stand der Technik nach DE-OS 19 63 342 liegt der Erfindung die Aufgabe zugrunde, den vorbekannten Skischuh dahingehend zu verbessern, daß der Verschluß in einfacher und definierter Weise die Heckmanschette sowohl aus der Schließstellung löst als auch wieder in die Schließstellung zurückführt.

Diese Aufgabe wird bei einem Skischuh mit den Merkmalen des Anspruchs 1 gelöst.

Dadurch, daß der Verschluß eine Grenzkraftlöseeinrichtung und eine Grenzkraftschließeinrichtung enthält, ist nicht nur ein Nachgeben der Heckmanschette nach hinten, sondern auch ein Verschwenken der Heckmanschette aus der nach hinten geklappten Lösestellung in die normale Schließstellung sichergestellt. Die Rückführung der Heckmanschette in die Schließstellung erfolgt bei einem Unterschreiten einer vorbestimmten Schließgrenzkraft, die gleich groß sein kann wie die Auslösegrenzkraft.

Um den Verschluß einfach aufzubauen, ist die Grenzkraftlöse- und -schließeinrichtung im Sinne einer Doppelfunktion als vorgespanntes Federelement ausgebildet. Die Vorspannung entspricht wenigstens der Auslösegrenzkraft. Beim Überschreiten der Auslösegrenzkraft wird das Federelement weiter gespannt. Bei einem Unterschreiten der Schließgrenzkraft kehrt es in die Ausgangslage zurück. Federelemente sind darüberhinaus einfach und betriebssicher aufgebaut und auch bei niedrigen Temperaturen und ungünstigen Witterungsverhältnissen, wie z.B. Schnee, Matsch oder Eis auslösbar. Außerdem sind sie relativ wartungsarm und einfach auszutauschen. Mittels einer dem Federelement zugeordneten Vorspanneinrichtung ist dessen Vorspannung einstellbar. Dadurch können die Grenzkräfte in einfacher Weise eingestellt werden. Die Vorspannung ist in weiten Grenzen variierbar und kann individuell an die Wünsche des Skifahrers angepaßt werden. Auf diese Weise ist ein und das selbe Federelement in einer Vielzahl von Skischuhen verwendbar, unabhängig davon ob es sich um einen Skischuh für ungeübte oder erfahrene Skifahrer handelt.

Durch die einfache Ausbildung des Verschlusses und die Anordnung im wesentlichen auf der Rückseite des Skischuhs ergibt sich außerdem ein ästhetischer Gesamteindruck für den Skischuh.

Der erfindungsgemäße Skischuh hat insbesondere Vorteile gegenüber einen im Vorlagewiederstand zu steifen Skischuh, der zu einem unkontrollierten Fahrstil in Rücklage führt. Bei einem solchen steifen Skischuh dient die den hinteren Abschnitt des Schaftes bildenden Heckmanschette als Stütze für den Unterschenkel, welche entsprechend hoch und steif ist. Häufig ist bei Rücklage das Kniegelenk leicht gebeugt und fast gestreckt. Bei einem Rückwärtsfall oder bei einem Sprung mit Landung auf den Skienden werden durch die steife Heckmanschette Kräfte auf den Unterschenkel übertragen, die einem Ausweichen des Beines nach hinten entgegenwirken. Die auf den Unterschenkel einwirkende Belastung ist abhängig von der Dauer und der Höhe der durch den Fall oder den Sprung auftretenden Kraft. Bei Belastungsspitzen wirken hohe Kräfte auf das Kniegelenk ein, die hauptsächlich durch die das Kniegelenk umgebenen Bänder aufgefangen werden müssen. Gemäß des erfindungsgemäßen Skischuhs kann die Verletzungsgefahr bei Rücklage verringert werden, die sich insbesondere in einem in den letzten Jahren relativ deutlichen Anstieg der Kniebandverletzungen, insbesondere Kreuzbandverletzungen, zeigt.

Bei einer weiteren Variante der Erfindung ist es möglich, daß die Grenzkraftlöse- und -schließeinrichtung einen Sensor und einen Stellantrieb aufweist, der z.B. über eine in den Skischuh eingebaute Batterie antreibbar sind. Der kraftabhängige Auslösezeitpunkt eines solchen Sensors ist relativ einfach über eine Stellschraube einstellbar.

Neben der Möglichkeit, das Schwenklager der Heckmanschette koaxial zum Sprunggelenk des Fußes anzuordnen, ist es besonders zweckmäßig, das Schwenklager unterhalb des Sprunggelenkes möglichst auf einen Kreisbogen anzuordnen, dessen Mittelpunkt das hintere, untere Fersenende des Fußes ist und der durch das Sprunggelenk führt. Bei der letzgenannten Ausführungform wird beim Öffnen der Heckmanschette die Achillesferse geschont.

Vorteilhafte Weiterbildungen der Erfindung ergeben sich zusätzlich durch die Merkmale der Unteransprüche.

Ein Ausführungsbeispiele des Erfindungsgegenstandes wird nachfolgend anhand der Zeichnungen erläutert. Es zeigen:
- Fig. 1: einen schematischen Längsschnitt durch einen mit einer schwenbaren Heckmanschette versehenen Skischuh;
- Fig. 2: eine schematische Darstellung einer ersten Ausführungsform eines mit einer Grenzkraftlöse- und -schließeinrichtung versehenen Skischuhes; und
In Fig. 1 ist ein Längsschnitt durch einen Skischuh 1 gezeigt, der als sogenannter Heckeinsteiger ausgebildet ist. Der Skischuh 1 weist eine den Fuß 2 aufnehmende Grundschale 3 auf, die im Bereich der Fußsohle 4 mit einer Schuhsohle 5 fest verbunden ist. Die Grundschale 3 besitzt im Bereich ihrer Vorderseite 6 einen oberen Schalenabschnitt 7 und einen unteren Schalenabschnitt 8, wobei der obere Schalenabschnitt 7 einen den Unterschenkel 11 abstützenden Schaft 12 umfaßt, der im heckseitigen Bereich durch eine um ein Schwenklager 13 schwenkbare Heckmanschette 14 ergänzt wird.

Der obere, vordere Bereich 15 des Schaftes 12 ist relativ starr ausgebildet und gent gemäß der in einer geschwungenen Linie 16 über einen nahezu vertikalen vorderen Abschnitt in einen etwa horizontalen rückwärtigen Bereich 17 über.

Die Heckmanschette 14 ist oberhalb des hinteren Endes der Grundschale 3 angeordnet und überdeckt zumindest teilweise den Schaft 12. Die gilt insbesondere für den Bereich des Schwenklagers 13. An der gesamten Innenfläche der Grundschale 3 bzw. der Heckmanschette 14 ist den Schaft 12 überragend eine Innenschale 22 vorgesehen. Diese dient vor allem der Polsterung des Fußes 2 in dem Skischuh 1 und zur Wärmeisolierung.

Fig. 1 verdeutlicht ferner, daß das Schwenklager 13 der Heckmanschette 14 etwa unterhalb des Sprunggelenks 23 des Fußes 2 und nach vorne verschoben angeordnet ist. Das Schwenklager 13 kann dabei auf einem Kreisbogen liegen, dessen Mittelpunkt das hintere untere Fersenende 24 ist und dessen Radius R durch das Sprunggelenk 23 führt. Es ist aber auch möglich, daß Schwenklager 13 koaxial zum Sprunggelenk 23 anzuordnen (nicht gezeigt).

Der Skischuh der nachfolgend beschriebenen Ausführungsvariante ist prinzipiell entsprechend dem Skischuh gemäß Fig. 1 aufgebaut, soweit nichts Gegenteiliges angegeben ist. Gleiche Bezugszeichen betreffen gleiche Elemente.

Der Skischuh 1 ist mit einem Verschluß 28 versehen, der eine Grenzkraftlöseinrichtung 25 und eine Grenzkraftschließeinrichtung 26 aufweist. Beide sind gemeinsam als vorgespanntes Federelement 27

Zur Aufnahme der Schraubendruckfeder 30 weist die Grundschale 3 einen nach hinten gerichteten Vorsprung 32 auf, an dem eine Aufnahme 33 vorgesehen ist. Die Schraubendruckfeder 30 ist umfangsseitig vollständig von einer Federhülse 34 umgeben, deren unteres Ende in der Aufnahme 33 abgestützt ist. Das obere Ende der Schraubendruckfeder 30 ist von einem Abdeckelement 35 beaufschlagt, mit dessen Hilfe die Schraubendruckfeder in der in Fig. 2 gezeigten Stellung so zusammengedrückt wird, daß das Abdeckelement 35 am oberen Ende der Federhülse 34 einrastet. Das Abdeckelement 35 ist mit einer Schnalle 36 an der Heckmanschette 14 gesichert und auf der Federhülse 34 gegen die Kraft der Schraubendruckfeder 30 nach unten verschiebbar.

Über das gezeigte Ausführungsbeispiel hinaus kann das Federelement 27 auch als Blatt- oder Teller- oder Torsionsfeder ausgebildet sein, wobei die Blattfeder vorteilhafter Weise im rückseitigen Teil der Heckmanschette 14 und der Grundschale 3, die Torsionsfeder zweckmäßigerweise im Bereich des Schwenklagers 13 angebracht ist. Die einzelnen Federelemente können eine unterschiedliche, bei Verwendung einer Blattfeder z.B. eine progressive Federcharakteristik aufweisen.

Darüberhinaus ist es auch möglich, die Grenzkraftlöse- und -schließeinrichtung 25, 26 als Sensor mit einem Stellantrieb auszubilden. Zusätzlich kann auch ein Stoßdämpfer (nicht gezeigt) am Skischuh vorgesehen sein, mit dessen Hilfe die Heckmanschette steuerbar aus der Löse- in die Schließstellung überführt wird.

Nachfolgend wird die Handhabung und Anwendung des erfindungsgemäßen Skischuhes näher erläutert.

Zum heckseitigen Einsteigen in den Skischuh 1 (Fig. 2) wird die Schnalle 36 von der Heckmanschette 14 gelost und das Abdeckelement 35 nach oben abgezogen. Um ein Herausgleiten der Schraubendruckfeder 30 aus der Federhülse 34 zu vermeiden, sind an der Oberseite der Federhülse nach innen gerichtete Greifer (nicht gezeigt) angeordnet, die die Schraubendruckfeder 30 in der Federhülse 34 zurückhalten.

Nach dem Lösen des Verschlusses kann die Innenschale 22 nach hinten geweitet und die Heckmanschette 14 um ihr Schwenklager 13 verschwenkt werden, so daß der Fuß 2 von rückwärts (siehe Fig. 1) in den Skischuh hineingleiten kann. Anschließend wird der Skischuh mittels des Verschlusses 28 verschlossen, indem gemäß Fig. 2 das Abdeckelement 35 auf der Federhülse 34 gegen die Kraft der Schraubendruckfeder 30 nach unten bewegt wird, bis diese Teile ineinanderrasten und/oder die Schnalle 36 auf der Heckmanschette 14 befestigt ist. Die Vorspannung der Schraubendruckfeder 30 kann z.B. durch ein Verdrehen der Aufnahme 33 nach oben oder unten eingestellt werden.

Bei geschlossener Schnalle 36 befindet sich der Skischuh in seiner Betriebsstellung. Bei Überschreiten einer Grenzkraft, z.B. infolge eines rückwärtigen Falls oder infolge eines Sprungs mit Landung auf den Skienden, tritt eine hohe Grenzbelastung auf, die den Unterschenkel nach hinten, d.h. in Richtung auf die Heckmanschette 14 belastet. Überschreitet diese Belastungsspitze die Auslösegrenzkraft der Grenzkraftlöseeinrichtung 25, so wird dadurch die Schraubendruckfeder 30 komprimiert bzw. gedehnt, wodurch sich eine elastische Verschwenkbewegung der Heckmanschette 14 um das Schwenklager 13 ergibt. Die Belastungsspitze bewirkt also ein rückwärtiges öffnen der Heckmanschette 14. Ein Teil der Belastungsenergie wird dadurch in dem jeweiligen Federelement 27 absorbiert. Sobald die Schließkraft unterschritten wird, schwenkt die Heckmanschette 14 mit Hilfe der Grenzkraftschließeinrichtung 26 automatisch in die Schließstellung zurück, so daß der Unterschenkel 11 zu jeder Zeit fest abgestützt ist. Auslöse- und Schließgrenzkraft können identische oder unterschiedliche Werte annehmen, wobei die Auslösegrenzkraft im allgemeinen größer ist als die Schließgrenzkraft. Auf diese Weise werden die Kräfte auf das Kniegelenk und den Unterschenkel herabgesetzt, so daß die Verletzungsgefahr vermindert ist.

## Patentansprüche

1. Skischuh (1) mit
- einer den Fuß (2) aufnehmenden Grundschale (3),
- einem an der Grundschale angeformten relativ steifen Schaft (12), welcher eine um ein Schwenklager bei erreichen einer Grenzkraft schwenkbare Heckmanschette (14) aufweist, und
- einem die Heckmanschette in Schließstellung haltenden Verschluß (28), der eine Grenzkraftlöseeinrichtung aufweist,
**dadurch gekennzeichnet,**
daß der Verschluß (28) neben der Grenzkraftlöseeinrichtung eine Grenzkraftschließeinrichtung enthält und beide als vorgespanntes Federelement (27) gebildet sind, dessen Vorspannung mit Hilfe einer Vorspanneinrichtung (33) einstellbar ist, wobei sich das Federelement (27) mit seinem unteren Ende an einer Aufnahme der Grundschale (3) abstützt und das obere Ende von einem Abdeckelement (35) beaufschlagt ist, das an der Heckmanschette (14) gesichert ist.

2. Skischuh nach Anspruch 1,
**dadurch gekennzeichnet,**
daß das Federelement (27) eine Schraubenfeder ist.

3. Skischuh nach Anspruch 1 oder 2,
**dadurch gekennzeichnet,**
daß das Federelement (27) umfangseitig vollständig von einer Federhülse (34) umgeben ist.

4. Skischuh nach Anspruch 3,
**dadurch gekennzeichnet,**
daß das Abdeckelement (35) am oberen Ende der Federhülse (34) einrastbar ist.

5. Skischuh nach einem der vorangehenden Ansprüche,
**dadurch gekennzeichnet,**
daß eine Schnalle (36) zur Sicherung des Abdeckelementes (35) an der Heckmanschette (14) lösbar befestigt ist.

6. Skischuh nach einem der vorhergehenden Ansprüche,
**dadurch gekennzeichnet,** daß das Federelement (27) eine Blatt- oder Teller- oder Torsionsfeder ist.

7. Skischuh nach einem der vorhergehenden Ansprüche,
**dadurch gekennzeichnet**, daß die Blattfeder im rückseitigen Teil der Heckmanschette (14) angeordndet ist.

8. Skischuh nach einem der vorhergehenden Ansprüche,
**dadurch gekennzeichnet**, daß die Torsionsfeder im Bereich des Schwenklagers (13) angeordnet ist.

9. Skischuh nach einem der vorhergehenden Ansprüche,
**dadurch gekennzeichnet**, daß die Grenzkraftlöse- und -schließeinrichtung (25, 26) einen Sensor und einen Stellantrieb aufweisen.

10. Skischuh nach einem der vorhergehenden Ansprüche,
**dadurch gekennzeichnet**, daß das Schwenklager (13) der Heckmanschette (14) koaxial zum Sprunggelenk (23) des Fußes (2) angeordnet ist.

11. Skischuh nach einem der Ansprüche 1 bis 10,
**dadurch gekennzeichnet**, daß das Schwenklager (13) der Heckmanschette (14) etwas unterhalb des Sprunggelenks (23) des Fußes (2) angeordnet ist.

## Claims

1. Ski boot (1) having
- a basic shell (3) for receiving the foot (2),
- a relatively rigid upper (12), which is moulded on the basic shell and has a back cuff (14) capable of swivelling about a swivel bearing upon a limit force being attained, and
- a closure (28), which holds the back cuff in closed position and comprises a limit-force release device,
**characterized in that**
the closure (28) in addition to the limit-force release device comprises a limit-force closing device and said two devices take the form of a preloaded spring element (27) whose preloading is adjustable with the aid of a preloading device (33), the spring element (27) being supported with its bottom end on a receiver of the basic shell (3) and the top end being acted upon by a covering element (35) which is secured to the back cuff (14).

2. Ski boot according to claim 1,
**characterized in that** the spring element (27) is a helical spring.

3. Ski boot according to claim 1 or 2,
**characterized in that** the spring element (27) is completely surrounded at its periphery by a spring sleeve (34).

4. Ski boot according to claim 3,
**characterized in that** the covering element (35) may latch in at the top end of the spring sleeve (34).

5. Ski boot according to one of the preceding claims,
**characterized in that** a clasp (36) for securing the covering element (35) is detachably fastened to the back cuff (14).

6. Ski boot according to one of the preceding claims,
**characterized in that** the spring element (27) is a leaf spring or a cup spring or a torsion spring.

7. Ski boot according to one of the preceding claims,
**characterized in that** the leaf spring is disposed in the rear part of the back cuff (14).

8. Ski boot according to one of the preceding claims,
**characterized in that** the torsion spring is disposed in the region of the swivel bearing (13).

9. Ski boot according to one of the preceding claims,
**characterized in that** the limit-force release and closing devices (25, 26) comprise a sensor and an actuating drive.

10. Ski boot according to one of the preceding claims,
**characterized in that** the swivel bearing (13) of the back cuff (14) is disposed coaxially relative to the ankle joint (23) of the foot (2).

11. Ski boot according to one of claims 1 to 10,
**characterized in that** the swivel bearing (13) of the back cuff (14) is disposed slightly below the ankle joint (23) of the foot (2).

## Revendications

1. Chaussure de ski (1) comportant
- une coque de base (3) qui reçoit le pied (2),
- une tige (12) relativement rigide, qui est venue de forme sur la coque de base et qui présente une manchette arrière (14) qui peut pivoter autour d'un pivot lorsqu'est atteinte une force limite, et
une fermeture (28) qui maintient la manchette arrière en position de fermeture et qui présente un dispositif de desserrage correspondant à une force limite,
caractérisée
par le fait que la fermeture (28) contient, en plus du dispositif de desserrage correspondant à une force limite, un dispositif de fermeture correspondant à une force limite et que les deux sont conçus sous la forme d'un élément élastique précontraint (27) dont la précontrainte peut se régler à l'aide d'un dispositif de précontrainte (33), l'élément élastique (27) s'appuyant par son extrémité inférieure, sur un réceptacle de la coque de base (3) et son extrémité supérieure étant contrainte par un couvercle (35) qui est fixé de façon sûre sur la manchette arrière (14).

2. Chaussure de ski selon la revendication 1,
caractérisée
par le fait que l'élément élastique (27) est un ressort hélicoïdal.

3. Chaussure de ski selon la revendication 1 ou 2,
caractérisé
par le fait que l'élément élastique (27) est entièrement entouré sur sa périphérie par un fourreau (34).

4. Chaussure de ski selon la revendication 3,
caractérisé
par le fait que le couvercle (35) peut se cranter à l'extrémité supérieure du fourreau (34) du ressort.

5. Chaussure de ski selon l'une des revendications précédentes,
caractérisée
par le fait qu'une boucle (36) prévue pour la fixation sûre du couvercle (35) est fixée, de façon amovible, à la manchette arrière (14).

6. Chaussure de ski selon l'une des revendications précédentes,
caractérisée
par le fait que l'élément élastique ((27) est un ressort à lame ou une rondelle Belleville ou un ressort de torsion.

7. Chausssure de ski selon l'une des revendications précédentes,
caractérisée
par le fait que le ressort à lame est disposé dans la partie arrière de la manchette arrière (14).

8. Chaussure de ski selon l'une des revendications précédentes,
caractérisée
par le fait que le ressort de torsion est disposé dans la zone du pivot (13).

9. Chaussure de ski selon l'une des revendications précédentes,
caractérisée
par le fait que le dispositif (25, 26) de desserrage correspondant à une force limite et de fermeture correspondant à une force limite présente un détecteur et un mécanisme réglant.

10. Chaussure de ski selon l'une des revendications précédentes,
caractérisée
par le fait que le pivot (13) de la manchette arrière (14) est disposé coaxialement a l'articulation tibio-tarsienne (23) du pied (2).

11. Chaussure de ski selon l'une des revendications ,1 à 10,
caractérisée
par le fait que le pivot (13) de la manchette arrière (14) est disposé un peu en dessous de l'articulation tibio tarsienne (23) du pied (2).
